# EUROPÄISCHE PATENTSCHRIFT

(11) **EP 0 221 331 B1**
(45) Veröffentlichungstag und Bekanntmachung des Hinweises auf die Patenterteilung: **15.03.1989**
(21) Anmeldenummer: 86113281.9
(22) Anmeldetag: 26.09.1986
(51) Int. Cl.: B22D 39/00

(54) **Giesskopf für eine Flüssigmetalldosiervorrichtung und Verfahren zu seiner Benutzung**
Casting head for a liquid metal metering apparatus, and method for using it
Tête de coulée pour un dispositif de dosage de métal liquide et procédé d'utilisation

(30) Priorität: 07.10.1985 DE 3535780
(43) Veröffentlichungstag der Anmeldung: 13.05.1987
(73) Patentinhaber: INTERATOM Gesellschaft mit beschränkter Haftung, D-51429 Bergisch Gladbach (DE)
(72) Erfinder: Berg, Bruno, D-5060 Bergisch Gladbach 2 (DE); Lauhoff, Theodor, Dipl.-Ing., D-5060 Bergisch Gladbach 1 (DE); Barzantny, Joachim, D-5067 Kürten-Eichhof (DE)
(74) Vertreter: Fuchs, Franz-Josef, Dr.-Ing.

(56) Entgegenhaltungen:
- EP-A- 0 095 620
- DE-A- 2 727 630
- DE-A- 2 747 133
- DE-A- 3 023 201
- DE-B- 1 150 182
- DE-B- 1 298 678
- DE-C- 963 188
- GIESSEREI, Band 66, Nr. 8, 16. April 1979, Seiten 223-225; W.BÜCHEN: "Deutsch-französisches Treffen von Leichtmetallgiessern"

## Beschreibung

Die vorliegende Erfindung betrifft einen Gießkopf für eine Flüssigmetalldosiervorrichtung nach dem Oberbegriff des Anspruchs 1 sowie ein Verfahren zu seiner Benutzung gemaß Oberbegriff des Anspruchs 6. Die genaue Dosierung von Flüssigmetall, insbesondere von aggressivem Flüssigmetall, wie beispielsweise Magnesium und dessen Legierungen, stellt hohe Anforderungen an die Förder- und Dosiereinrichtungen.

Aus der DE-A-30 23 261 ist bereits ein Gießkopf nach dem Oberbegriff des Anspruchs 1 bekannt bzw. ein Verfahren nach dem Oberbegriff des Anspruchs 6. Dieser Gießkopf weist allerdings eine Vorkammer mit einer Art Rückschlagventil mit einer Kugel als Schließorgan auf, und wird pneumatisch gesteuert.

Aus der EP-A-0 095 620 ist außerdem bekannt, einen Füllstandsfühler am Ende eines Zustellrohres einer Flüssigmetallfördereinrichtung auzubringen und damit den Flüssigmetallfüllstand in Förderpausen auf einem bestimmten Niveau im Zustellrohr zu halten.

Aus der DE-A-27 27 630 ist weiterhin eine Gießvorrichtung mit einem Gießkopf bekannt, der eine Art Vorkammer aufweist. Durch deren Wandung sind Teile eines Flüssigmetallfühlers hindurchgeführt, wobei dieser Fühler ein plötzliches Signal liefert, wenn das Flüssigmetall eine bestimmte Höhe erreicht. Zur kontinuierlichen Messung des Füllstandes in der Vorkammer und zur Regelung der Füllstandshöhe auf einen bestimmten Sollwert eignet sich diese Vorrichtung jedoch nicht. Mit ihr kann zwar die Gießdauer genau bestimmt werden, jedoch nicht die Höhe der Flüssigmetallsäule in Förderpausen. Der Genauigkeit bei der Dosierung sind somit Grenzen gesetzt.

Aufgabe der vorliegenden Erfindung ist ein Gießkopf, der ein besonders präzises Dosieren von Flüssigmetall, insbesondere aggressivem Flüssigmetal wie Magnesium, ermöglicht, sowie ein Verfahren zu seiner Benutzung.

Zur Lösung dieser Aufgabe wird gemäß dem Anspruch 1 vorgeschlagen, daß in der Vorkammer des Gießkopfes eine Füllstandsmeßeinrichtung, vorzugsweise ein induktiver Füllstandsmesser angeordnet sein soll. Die Anbringung einer Füllstandsmeßeinrichtung im Inneren der Vorkammer, d. h. im vom Flüssigmetall durchfluteten Bereich, weist entscheidende Vorteile in der Meßgenauigkeit gegenüber Anordnungen, bei denen der Flüssigmetallfühler außerhalb des Zustellrohres angeordnet wird, auf. Außerdem behindert der Füllstandsfühler nicht die Anbringung einer Begleitheizung außerhalb des Gießkopfes. Mit Hilfe einer solchen Füllstandsmeßeinrichtung kann der Flüssigmetallspiegel in Förderpausen auf eine genau definierte Höhe in der Vorkammer eingeregelt werden, was für eine präzise Dosierung nötig ist.

In weiterer Ausgestaltung der Erfindung wird im Anspruch 2 vorgeschlagen, daß in dem überlaufabschnitt oder der Auslaßkammer des Gießkopfes eine Drosselstelle vorhanden ist. Während ohne das Vorhandensein einer Drosselstelle jedwede Ablagerung im Bereich des Förderrohres zu einer deutlichen Verringerung der Förderleistung führen würde, bewirkt eine definierte Drosselstelle, daß selbst bei Ablagerungen im Bereich des Fördersystems immer noch annähernd eine konstante Förderleistung während der Förderzeiten erbracht wird. Dadurch ist eine Dosierung durch rein zeitliche Steuerung mit genügender Präzision möglich.

In spezieller Ausgestaltung der Erfindung wird demgemäß in Anspruch 3 vorgeschlagen, daß die Drosselstelle den Förderquerschnitt um etwa einen Faktor 3 bis 10, vorzugsweise etwa 5 reduzieren soll. Diese Dimensionierung der Drosselstellen hat sich für eine konstante Förderleistung über längere Betriebszeiträume als günstig erwiesen.

Weiterhin wird im Anspruch 4 vorgeschlagen, daß die Auslaßkammer des Gießkopfes an ihrem Ende einen Verschlußschieber aufweisen soll. Dieser Verschlußschieber dient nicht primär zur Unterbrechung des Flüssigmetallstromes, da dieser durch eine Regelung der Förderpumpe erfolgt. Der Verschlußschieber verhindert jedoch einerseits ein Nachtropfen und andererseits eine zu starke Oxidation im Inneren des Gießkopfes, insbesondere in Verbindung mit einer Schutzgaszufuhreinrichtung, wie anhand der Zeichnung noch näher erläutert wird.

Im Anspruch 5 wird ferner vorgeschlagen, daß die Auslaßkammer des Gießkopfes mit einer Schutzgaszufuhreinrichtung verbunden sein soll, die ein gesteuertes stoßweises Zuführen von Schutzgas, vorzugsweise Argon, ermöglicht. Wie sich gezeigt hat, stellt die Oxidation von Flüssigmetall im Inneren des Gießkopfes während der Förderpausen durch die entstehenden Ablagerungen ein besonderes Problem für den Langzeitbetrieb dar. Bei manchen Flüssigmetallen, insbesondere auch bei Magnesium, muß daher der Zutritt von Sauerstoff durch Zuführen von Schutzgas verhindert werden. Es hat sich als günstig erwiesen, das Schutzgas unmittelbar bei Beendigung des Fördervorganges in einem Schwall zuzuführen, wodurch Umgebungsluft erst gar nicht in die Auslaßkammer eindringen kann. Wird außerdem noch ein Verschlußschieber am Ende der Auslaßkammer geschlossen, so ist auch der Verbrauch an Schutzgas nicht übermäßig hoch und ein Eindringen von Sauerstoff wird wirkungsvoll verhindert.

Ein entsprechendes Verfahren zur Dosierung von Flüssigmetall mittels einer Förderpumpe unter Benutzung eines erfindungsgemäßen Gießkopfes wird in Anspruch 6 beschrieben. Danach wird in Förderpausen durch Regelung der Pumpleistung der Flüssigmetallspiegel mittels einer Füllstandsmessung möglichst genau auf einen Sollwert in der Vorkammer eingependelt. Zur Abgabe einer Portion Flüssigmetall wird die Pumpleistung um einen vorgebbaren Betrag und für eine vorgebbare Zeit erhöht. Nach Ablauf dieser Zeit wird die Pumpleistung wieder schlagartig herabgesetzt und gleichzeitig ein Schwall Schutzgas durch die Schutzgaseinspeisung der Auslaßkammer des Gießkopf es zugeführt. Die Auslaßkammer wird während der Förderpausen durch einen Schieber oder dergleichen verschlossen, wobei weiterhin ein geringer Schutzgasstrom zum Ausgleich von Verlusten durch Undichtigkeiten zugeführt wird. Das so beschriebene Verfahren ermöglicht eine sichere und präzise Portionierung von Flüssigmetall, insbesondere Magnesium, bei gleichzeitig langer Lebensdauer des Gießkopfes.

Ein Ausführungsbeispiel der Erfindung und seine Einbindung in ein Fördersystem werden anhand der Zeichnung näher erläutert.

Die Zeichnung zeigt in schematischer Darstellung ein Dosiersystem für Flüssigmetall mit seinen zugehörigen Regeleinrichtungen. Besonders im Maßstab herausgestellt ist der Gießkopf 1, welcher von einer Flüssigmetallförderpumpe 2 über ein Zuführrohr 3 mit Flüssigmetall gefüllt werden kann. Das Flüssigmetall stammt aus einem hier nicht dargestellten üblichen Schmelzenbehälter oder dergleichen. Der Gießkopf 1 weist eine Vorkammer 4, einen Überlaufabschnitt 7-und eine Auslaßkammer 8 auf. In der Vorkammer 4 ist eine Füllstandsmeßanordnung 5 angeordnet, und zwar vorzugsweise ein induktiver Füllstandsmesser, welcher von unten in ein entsprechendes Sackrohr einführbar ist. Mittels dieses Füllstandsmessers 5 kann der Flüssigmetallspiegel 6 in der Vorkammer 4 genau gemessen und in den Fötderpausen auf einen ganz bestimmten Sollwert präzise eingeregelt werden. Der Überlaufabschnitt 7 bzw., wie hier dargestellt die Auslaßkammer 8 weist eine Drosselstelle 9 auf, welche einen definierten Förderquerschnitt für das Flüssigmetall bildet. Ferner weist die Auslaßkammer 8, vorzugsweise hinter der Drosselstelle 9 eine Schutzgaseinspeisung 10 auf, durch welche Schutzgas zugeführt werden kann. Ein Verschlußschieber 11 am unteren Ende 12 der Auslaßkammer 8, ermöglicht ein Verschießen der Auslaßkammer in Förderpausen. Ein steuerbares Ventil 13 ermöglicht die schwallweise Zufuhr von Schutzgas aus einem Vorratsbehälter 14. Eine zentrale Steuerelektronik 16 steuert den gesamten Dosiervorgang. Dazu wird die Elektronik zunächst mit den in einer Füllstandsmeßeletronik 15 gemessenen Füllstandswerten in der Vorkammer 4 beaufschlagt. Daraus bestimmt die Steuerelektronik 16 die Förderleistung der Förderpumpe 2 in den Förderpausen, so daß ein präziser Füllstand 6 eingehalten werden kann. Während der Förderzeiten erhöht die Steuerschaltung 16 die Förderleistung für eine bestimmte Zeit um einen bestimmten Betrag, so daß die gewünschte Flüssigmetallmenge gefördert wird. Anschließend wird die Förderleistung wieder auf den Ausgangswert reduziert und der Flüssigmetallspiegel 6 der Vorkammer auf den vorherigen Sollwert gebracht. Gleichzeitig wird bei Beendigung des Fördervorganges das Ventil 13 geöffnet und ein Schwall Schutzgas in die Auslaßkammer 8 eingelassen. Dadurch wird der Zutritt von Sauerstoff in den Gießkopf 1 verhindert. Durch Schließen des Verschlußschiebers 11 wird die sauerstofffreie Atmosphäre im Gießkopf 1 erhalten und ein Nachtropfen verhindert. Der vorgeschlagene Gießkopf eignet sich in besonderer Weise zur Förderung von Flüssigmetall in Verbindung mit.elektromagnetischen Förderpumpen, da diese eine gute Regelbarkeit und schnelle Ansprechzeiten besitzen.

## Patentansprüche

1. Gießkopf (1) für eine Flüssigmetalldosiervorrichtung mit einer Vorkammer (4), einem Überlaufabschnitt (7) und einer Auslaßkammer (8), und gegebenenfalls einer Schutzgaseinspeisung (10), dadurch gekennzeichnet, daß in der Vorkammer (4) eine Füllstandsmeßeinrichtung zur Kontinuierlichen Messung des Füllstandes in der Vorkammer (5), vorzugsweise ein induktiver Füllstandsmesser, angeordnet ist.

2. Gießkopf, insbesondere nach Anspruch 1, dadurch gekennzeichnet, daß in dem Überlaufabschnitt (7) oder der Auslaßkammer (8) eine Drosselstelle (9) vorhanden ist.

3. Gießkopf nach Anspruch 2, dadurch gekennzeichnet, daß die Drosselstelle (9) den Förderquerschnitt etwa um einen Faktor 3 bis 10, vorzugsweise etwa 5, reduziert.

4. Gießkopf nach Anspruch 1, 2 oder 3, dadurch gekennzeichnet, daß die Auslaßkammer (8) an ihrem Ende (12) einen Verschlußschieber (11) aufweist.

5. Gießkopf nach Anspruch 1, 2, 3 oder 4, dadurch gekennzeichnet, daß die Auslaßkammer . (8) mit einer Schutzgaszufuhreinrichtung (10, 13, 14) verbunden ist, die ein gesteuertes, stoßweises Zuführen von Schutzgas, vorzugsweise Argon, ermöglicht,

6. Verfahren zur Dosierung von Flüssigmetall mittels einer Förderpumpe (2) unter Benutzung eines Gießkopfes (1), der eine Vorkammer (4), einen Überlaufabschnitt (7) und eine Auslaßkammer (8) sowie eine Schutzgaseinspeisung (10) aufweist, gekennzeichnet durch folgende Merkmale :
a) In Förderpausen wird durch Regelung der Pumpleistung der Flüssigmetallspiegel (6) mittels einer Füllstandsmessung auf einen Sollwert in der Vorkammer (4) eingependelt.
b) Zur Abgabe einer Portion Flüssigmetall wird die Pumpleistung um einen vorgebbaren Betrag und für eine vorgebbare Zeit erhöht.
c) Nach Ablauf dieser Zeit wird die Pumpleistung wieder schlagartig herabgesetzt und gleichzeitig ein Schwall Schutzgas durch die Schutzgaseinspeisung (10) der Auslaßkammer (8) zugeführt.
d) Die Auslaßkammer (8) wird während der Förderpausen durch einen Schieber (12) oder dergleichen verschlossen, wobei weiterhin ein geringer Schutzgasstrom zum Ausgleich von Gasverlusten durch Undichtigkeiten zugeführt wird.

## Claims

1. Casting head (1) for a liquid metal dosing arrangement with a pre-chamber (4), an overflow section (7) and an outlet chamber (8) and, if applicable, a protective gas infeed (10), characterised in that a level-measuring device (5) for continuously measuring the level in the pre- chamber, preferably an inductive level-meter, is arranged in the pre-chamber (4).

2. Casting head, more particularly according to claim 1, characterised in that there is a constriction (9) in the overflow section (7) or the outlet chamber (8).

3. Casting head, according to claim 2, characterised in that the constriction (9) reduces the conveying cross-section approximately by a factor 3 to 10, preferably approximately 5.

4. Casting head, according to claim 1, 2 or 3, characterised in that the outlet chamber (8) has at its end (12) a sealing slide (11).

5. Casting head according to claim 1, 2, 3 or 4, characterised in that the outlet chamber (8) is connected with a protective gas supply device (10, 13, 14) which renders possible a controlled, intermittent supply of protective gas, preferably argon.

6. Method for dosing liquid metal by means of a conveying pump (2) using a casting head (1) which has a pre-chamber (4), an overflow section

(7) and an outlet chamber (8) and also a protective gas infeed (10), characterised by the following features :
a) In conveying pauses, through regulation of the pumping capacity the liquid metal level (6) is adjusted, by means of a level-measurement, to a desired value in the prechamber (4).
b) In order to deliver a portion of liquid metal the pumping capacity is increased by an amount which can be preset and for a time which can be preset.
c) After expiration of this time the pumping capacity is reduced again suddenly and at the same time a surge of protective gas is supplied through the protective gas infeed (10) to the outler chamber (8).
d) The outlet chamber (8) is sealed during the conveying pauses by means of a slide (12) or the like, a small stream of protective gas being supplied, furthermore, to compensate gas losses through leakages.

## Revendications

1. Tête de coulée (1) pour un dispositif de dosage d'un métal liquide, comprenant une chambre amont (4), une section de trop-plein (7) et une chambre de sortie (8) et, le cas échéant, une alimentation en gaz de protection (10), caractérisée, en ce que dans la chambre amont (4), est monté un dispositif de mesure du niveau (5), de préférence un dispositif de mesure du niveau par induction, qui est destiné à mesurer en continu le niveau dans la chambre amont.

2. Tête de coulée, notamment suivant la revendication 1, caractérisée, en ce que dans la section de trop-plein (7), ou dans la chambre de sortie (8), est prévu un étranglement (9).

3. Tête de coulée suivant la revendication 2, caractérisée, en ce que l'étranglement (9) réduit la section transversale de passage d'environ un facteur de 3 à 10 et, de préférence, d'un facteur d'environ 5.

4. Tête de coulée suivant la revendication 1, 2 ou 3, caractérisée, en ce que la chambre de sortie (8) comporte à son extrémité (1.2) une vanne d'obturation (11).

5. Tête de coulée suivant la revendication 1, 2, 3 ou 4 caractérisée, en ce que la chambre de sortie (8) communique avec un dispositif d'amenée de gaz de protection (10, 13, 14), qui permet d'amener de manière commandée et par à-coups du gaz de protection, de préférence de l'argon.

6. Procédé de dosage d'un métal liquide au moyen d'une pompe d'alimentation (2) et en utilisant une tête de coulée (1) qui comporte une chambre amont (4), une section de trop-plein (7) et une chambre de sortie (8), ainsi qu'une alimentation en gaz de protection (10), remarquable par les caractéristiques suivantes :
a) Dans les intervalles entre deux alimentations successives, on règle, en ajustant le débit de la pompe, le niveau du métal liquide (6) dans la chambre amont (4) à une certaine valeur de consigne au moyen d'une mesure de niveau.
b) Pour prélever une portion de métal liquide, on augmente le débit de la pompe d'une quantité prescrite et pendant une durée prescrite.
c) Ce temps écoulé, on diminue à nouveau brusquement le débit de la pompe et en même temps on envoie un jet de gaz de protection dans la chambre de sortie (8) par l'alimentation en gaz de protection (10).
d) On ferme la chambre de sortie (8) pendant les intervalles entre deux alimentations successives par une vanne d'obturation (12) ou par un organe analogue, un faible courant de gaz de protection continuant à être envoyé pour compenser les pertes de gaz dues à des défauts d'étanchéité.
